# EUROPÄISCHE PATENTSCHRIFT

(11) **EP 2 535 292 B1**
(45) Veröffentlichungstag und Bekanntmachung des Hinweises auf die Patenterteilung: **25.12.2013**
(21) Anmeldenummer: 11170392.2
(22) Anmeldetag: 17.06.2011
(51) Int. Cl.: B65D 75/58

(54) **Beutel mit Seitenfaltenöffnungshilfe**
Bag with side fold opening aid
Sac doté d'une aide à l'ouverture sur le pli latéral

(43) Veröffentlichungstag der Anmeldung: 19.12.2012
(73) Patentinhaber: Mondi AG, 1032 Wien (AT)
(72) Erfinder: Watterott, Oswald, 53562 Sankt Katharinen (DE)
(74) Vertreter: Schneider, Michael

(56) Entgegenhaltungen:
- EP-A1- 1 873 081
- AT-U1- 9 052
- DE-U1-202006 020 724
- DE-U1-202010 014 773
- US-A- 6 164 826

## Beschreibung

### TECHNISCHES FELD

Die Erfindung betrifft einen Beutel mit einer Seitenfalte.

Die Erfindung betrifft weiterhin ein Verfahren zur Herstellung eines Beutels gemäß dem ersten Absatz.

### HINTERGRUND

Ein solcher eingangs erwähnter Beutel ist beispielsweise in der bekannt gemachten Gebrauchsmusterschrift DE 20 2006 020 724 U1 offenbart. Der dort beschriebene Beutel weist eine zwischen einer Vorderwand und einer Hinterwand eingelegte Seitenfalte und einen an der Innenseite angeordneten Wiederverschluss zum Bilden einer wiederverschliessbaren Schütte in der Seitenfalte auf. Bedingt durch den Umstand der Anordnung des Wiederverschlusses an der Innenseite der Seitenfalte muss ein Benutzer des Beutels zum Öffnen der Schütte durch eine Öffnung in der Seitefalte hindurch mit zumindest einem Finger oder seinem Fingernagel eingreifen, um einen Teil der Seitenfalte unter Bildung der Schütte herauszuziehen, wobei sich der Wiederverschluss öffnet. Damit einhergehend ist eine Verunreinigung des Fingers oder des Fingernagels unvermeidbar, weil nach mehrmaliger Entnahme von z.B. körnigem oder pulverförmigem Packgut, wie beispielsweise Tierfutter, Rückstände des Packguts an der Kante des Wiederverschlusses und im Bereich der Kante der Öffnung praktisch nicht zu vermeiden sind. Gleiches gilt auch für das Verschließen des Wiederverschlusses, bei dem auch der unmittelbar zur Öffnung benachbarte Bereich der Seitenfalte, insbesondere der Bereich die Faltkante aufweisend berührt werden muss, um ein kräftiges Zusammendrücken von miteinander zusammenwirkenden Verschlusselementen des Wiederverschlusses zu erreichen, um diesen zuverlässig und im Wesentlichen dicht zu verschließen. Zudem lässt sich die geöffnete Schütte hinsichtlich ihrer Form nur durch ein relativ schwierig zu dosierendes Zusammendrücken der Seitenfalte stabilisieren.

Es ist daher eine Aufgabe der Erfindung, einen Beutel derart weiterzuentwickeln und ein Verfahren zu seiner Herstellung bereitzustellen, dass die vorstehend angeführten Probleme vermieden sind , wobei DE 20 2010 014 773 U1 einen Beutel gemäss Oberbegriff von Anspruch 1 offenbart.

### ZUSAMMENFASSUNG DER ERFINDUNG

Diese Aufgabe wird zum Einen durch einen Beutel gemäß Anspruch 1 und zum Anderen durch ein Verfahren gemäß Anspruch 10 gelöst.

Der Gegenstand der Erfindung ist daher ein Beutel, der aus einer Folie gefertigt ist, und eine Vorderwand und eine Rückwand und einen Kopfbereich und einen Fußbereich und zumindest eine in Längsrichtung zwischen dem Kopfbereich und dem Fußbereich verlaufende die Vorderwand mit der Rückwand verbindende Seitenfalte aufweisend eine Außenseite und eine Innenseite aufweist, wobei die Seitenfalte einen Öffnungsbereich mit einem an der Innenseite angebrachten Wiederverschluss zum Bilden einer wiederverschliessbaren Schütte aufweist und an der Seitenfalte benachbart zu dem Öffnungsbereich angeordnete Betätigungsmittel zum Betätigen des Wiederverschlusses aufweist, wobei die Betätigungsmittel einen Griffbereich zum Angreifen und einen Befestigungsbereich zum Befestigen des Griffbereiches an der Seitenfalte aufweisen und dabei besonders angeordnet und ausgeformt sind, wie in Anspruch 1 definiert.

Zudem ist der Gegenstand der Erfindung ein Verfahren zum Herstellen eines solchen Beutels.

Die verschiedenen Wände des Beutels können als einzelne Wandsegmente vorliegen und durch Verkleben oder versiegeln ihrer Ränder miteinander verbunden werden. Auch sind Extrusionsnähte möglich. Auch kann eine Folie zu einem Schlauch geformt werden und einander berührende Ränder der Folie miteinander versiegelt werden, um den Beutel herzustellen. Zudem kann bei einer solchen Schlauchform durch Falten der Schlauchwand eine Seitenfalte oder zwei Seitenfalten hergestellt werden. An solchen Faltkanten können auch die Struktur des Beutels verstärkende Längssiegelnähte ausgebildet sein.

Der Kopfbereich und / oder der Fußbereich können/kann flach geformt oder in Form einer Finne realisiert sein.

Der Öffnungsbereich kann durch eine bereits in der Folie durch z.B. Ausstanzen eines Folienteils vorgefertigte Öffnung oder durch einen Schnitt gebildet sein. Andererseits kann der Öffnungsbereich auch durch einen original verschlossen Teil der Folie gebildet sein, der erst bei einer erstmaligen Öffnung des Beutels geöffnet oder von dem Beutel entfernt wird. Der Öffnungsbereich kann eine die Öffnung begrenzende Materialschwächung aufweisen, welche Materialschwächung einen Bereich einer aus der Seitenfalte vollständig oder teilweise herauslösbaren Lasche definiert, wobei nach Entfernung der Lasche eine Schütte formbar ist. Die Materialschwächung kann durch Einwirkung eines Laserstrahls oder durch Erzeugung einer Perforation oder einer Prägung hergestellt sein. Es kann auch eine Kombination dieser Maßnahmen vorliegen. Die Materialschwächung kann eine durchgängige Linie sein oder in Form einer unterbrochenen Linie vorliegen. Die Öffnung kann jedoch auch bereits in die Folie eingearbeitet sein und es kann diese Öffnung durch eine auf der Außenseite der Folie aufgebrachte zusätzliche Verschlusslasche verschlossen sein, die von der Öffnung weggerissen werden muss, um sie zu öffnen. In beiden Fällen kann ein originalverpackter Zustand erkannt werden, wenn die Öffnung vollständig verschlossen ist, also keine Beschädigung der Lasche vorliegt. Bei dem Verfahren zur Herstellung des Beutels kann der Öffnungsbereich vor der Verarbeitung der Folie zu einem Beutel z.B. bei ihrer Herstellung definiert werde. Der Öffnungsbereich kann jedoch auch im Zuge der Verarbeitung der Folie zu einem Beutel definiert werden.

Eine Schütte wird bei geöffneter Öffnung durch einen Teil der Seitenfalte benachbart zu dem Öffnungsbereich gebildet, der von einem anderen Teil der Seitenfalte, welcher auf der gegenüberliegenden Seite des Öffnungsbereiches liegt, weggezogen bzw. aus dem Bereich zwischen der Vorderwand und der Rückwand herausgezogen wird.

Als Folie kann eine einlagige Folie oder eine mehrlagige Folie zum Einsatz kommen. Eine mehrlagige Folie kann z.B. durch Kaschieren oder Koextrusion hergestellt sein.

Durch die erfindungsgemäßen Maßnahmen ist auf vorteilhafte Weise erreicht, dass ein Öffnen und Schließen der Schütte ohne einen Eingriff in die Schütte oder eine Berührung mit der Seitenfalte im Bereich der Schütte und somit ohne Verunreinigung des Fingers oder des Fingernagels eines Benutzers durchführbar ist. Zudem lässt sich nicht nur ein ergonomisch bevorzugtes Öffnen des Wiederverschlusses sondern auch ein zuverlässiges Verschließen des Wiederverschlusses erzielen. Dies ist deshalb gegeben, weil mit den Betätigungsmitteln einer der Teile des Wiederverschlusses, der mit jenem Teil der Seitenfalte verbunden ist, mit dem auch die Betätigungsmittel zusammenwirken, betätigt wird und somit der nötige Druck auch in den inneren Bereichen der Seitenfalte knapp an einer zentralen Faltlinie der Seitenfalte erzielt wird, um auch an diesem kritischen Bereich eine schlüssige Verbindung der Elemente des Wiederverschlusses zu erzielen. Dies hat sich insbesondere bei der Verwendung von Klettverschlüssen als vorteilhaft erwiesen, weil diese, wenn Sie einmal an einer Stelle außerhalb der Faltkante gegeneinander in Längsrichtung des Wiederverschlusses versetzt miteinander in Eingriff stehen, nicht mehr entlang ihrer Längsrichtung aneinander entlang gleiten können, wie dies beispielsweise bei einem Zipper der Fall wäre. Einmal ungünstig, weil asymmetrisch zueinander verankert, können offene Bereiche zwischen den Klettverschlusselementen entstehen. Wird nun mit Hilfe der erfindungsgemäßen Maßnahme zunächst ein Verschließen in der Faltkante durchgeführt, können sich danach die daran links und rechts erstreckenden Bereiche der Elemente des Wiederverschlusses, die ja im Wesentlichen entlang von ebenen Teilen der Seitenfalte verlaufen, nur mehr bestimmungsgemäß miteinander verankern. Es ist also ein unerwünschter initialer Versatz der beiden Elemente des Wiederverschlusses zuverlässig unterbunden, wenn ein Verschließen an der Stelle des Knickes des Wiederverschlusses, sprich an der Stelle der Faltlinie der Seitenfalte primär forciert wird, was durch die Verwendung der Betätigungsmittel gegeben ist. Dies ist insbesondere bei einem Beutel von Vorteil, der auch während seiner Benutzung kopfseitig verschlossen bleibt. Bei einem solchen Beutel kann der Benutzer nämlich nicht von oben her ungehindert in die Seitenfalte oder zwischen die dazu benachbart verlaufende Vorder- und Rückwand eingreifen oder die korrekte Lage der Elemente des Wiederverschlusses von oben her visuell prüfen. Auch lässt sich nun die Form und / oder die Größe bzw. Öffnungsweite der Schütte während des Ausschüttens des Packgutes gut stabilisieren und dynamisch verändern.

Weitere, besonders vorteilhafte Ausgestaltungen und Weiterbildungen der Erfindung ergeben sich aus den abhängigen Ansprüchen sowie der nachfolgenden Beschreibung. Dabei kann das Verfahren auch entsprechend den abhängigen Ansprüchen zum Beutel oder umgekehrt der Beutel entsprechend den abhängigen Ansprüchen zum Verfahren weitergebildet sein. Vorteile, die im Zusammenhang mit einem Anspruch der einen Kategorie erörtert wurden, gelten anlog auch für jene der anderen Kategorie.

Die erfindungsgemäßen Maßnahmen haben sich als besonders vorteilhaft erwiesen, wenn der Wiederverschluss eine den Öffnungsbereich sowie an diese angrenzenden Randbereiche überdeckende Verschließlasche aufweist und diese längs ihres Randes unter Aussparung eines zusammenhängenden Bereiches an der Innenseite der einen Seitenfalte festgelegt ist und wenn in dem zusammenhängenden Bereich sowohl ein an der Innenseite der einen Seitenfalte festgelegtes erstes Klettband als auch ein damit zusammenwirkendes, an der Verschließlasche festgelegtes zweites Klettband angeordnet sind. Da das an der Innenseite der Verschließlasche befestigte zweite Klettband nicht von außen her hintergriffen werden kann, um es gegen das erste Klettband zu drücken, ist es besonders wichtig, dass das erste Klettband mit Hilfe der Betätigungsmittel zuverlässig an die richtige Position geführt und dort mit ausreichend Kraft an das zweite Klettband gedrückt wird. Die beiden Klettbänder können unterschiedlich ausgebildet sein. Bevorzugt ist das erste und das zweite Klettband identisch ausgebildet. Bevorzugt erstreckt sich das erste Klettband unter der Öffnung über deren gesamte Länge. Dabei ist es zweckmäßig, dass das zweite Klettband auf der dem ersten Klettband zugewandten Seite der Verschließlasche festgelegt ist. Um ein kontinuierliches Ausschütten von Packgut zu ermöglich, verläuft der an der Innenseite der Seitenfalte festgelegte Rand der Verschließlasche umgekehrt U-förmig, wobei der U-Steg in Richtung des Kopfbereiches orientiert und angeordnet ist und die beiden sich an den U-Steg anschließenden U-Schenkel sich nach unten in Richtung des Fußbereiches erstrecken. Das erste und das zweite Klettband erstrecken sich dann bevorzugt zwischen den beiden U-Schenkeln des Randes der Verschließlasche. Das erste und das zweite Klettband kann an der Innenseite der Seitenfalte bzw. an der dem ersten Klettband zugewandten Seite der Verschließlasche durch Kleben oder durch Versiegeln festgelegt sein, wobei im Fall der Versiegelung zwei benachbart zu den Verschlusselementen des Klettbandes angeordnete Siegelflansche durch Versiegelung mit der Innenseite verbunden sind.

Gemäß einem weiteren Aspekt der Erfindung kann der Öffnungsbereich eine die Öffnung begrenzende Materialschwächung aufweisen, welche Materialschwächung einen Bereich einer aus der Seitenfalte vollständig oder teilweise herauslösbaren Lasche definiert, wobei nach Entfernen der Lasche die Schütte formbar ist. Die Materialschwächung kann durch Einwirkung eines Laserstrahls oder durch Erzeugung einer Perforation oder einer Prägung hergestellt sein. Es kann auch eine Kombination dieser Maßnahmen vorliegen. Die Materialschwächung kann eine durchgängige Linie sein oder in Form einer unterbrochenen Linie vorliegen. Die Öffnung kann jedoch auch bereits in die Folie eingearbeitet sein und es kann diese Öffnung durch eine auf der Außenwand der Folie aufgebrachte zusätzliche Verschlusslasche verschlossen sein, die von der Öffnung weggerissen werden muss, um sie zu öffnen. In beiden Fällen kann ein originalverpackter Zustand erkannt werden, wenn die Öffnung vollständig verschlossen ist, also keine Beschädigung der Lasche vorliegt.

Erfindungsgemäß ist der Griffbereich parallel zur Längsrichtung orientiert und die Seitenfalte weist eine in Längsrichtung verlaufende zentrale Faltlinie auf und das an der Seitenfalte befestigte Ende des Griffbereichs ist deckungsgleich bzw. kongruent zur Faltlinie positioniert. Es ist somit ein Ende des Griffbereiches leicht greifbar, weil es leicht von der Außenseite der Seitenfalte abgehoben werden kann. Zudem ist das andere Ende des Griffbereiches genau an der Position der Faltlinie lokalisiert und verläuft genau der Faltlinie folgend. Es kann damit die Kraftübertragung präzise an der Stelle der Faltlinie erfolgen, was insbesondere für das präzise Ineinanderführen jener der Faltlinie der Seitenfalte folgenden Teile der Verschlusselemente des Wiederverschlusses wichtig ist.

Dabei ist der Befestigungsbereich zur linken oder zur rechten Seite des Griffbereiches mit der Seitenfalte verbunden. Um hierbei eine - insbesondere in Bezug auf die Faltlinie - symmetrische Kraftübertragung zu gewährleisten ist vorgesehen, dass sich der Befestigungsbereich in einen ersten Befestigungsbereich und einen zweiten Befestigungsbereich gliedert und sich der erste Befestigungsbereich benachbart zu dem an der Seitenfalte befestigten Ende des Griffbereichs zur Vorderwand hin erstreckt und sich der zweite Befestigungsbereich benachbart zu dem an der Seitenfalte befestigten Ende des Griffbereichs zu der Rückwand hin erstreckt.

Die beiden Befestigungsbereiche können an der Außenseite der Seitenfalte angeklebt sein. Gemäß einer bevorzugten Ausbildungsform weist die Seitenfalte an der Position der Faltlinie einen Schlitz auf, durch den hindurch die zwei Befestigungsbereich in das Innere des Beutels geführt werden und die zwei Befestigungsbereiche an der Innenseite der Seitenfalte angeordnet sind. Sie können entweder an der linken oder an der rechten Seite des Schlitzes angeordnet sein. Wiederum aus Gründen der symmetrischen Kraftübertragung ist es von Vorteil, wenn ein Befestigungsbereich zur linken Seite des Schlitzes und der andere Befestigungsbereich zur rechten Seite des Schlitzes angeordnet ist. Dort können sie an der Innenseite der Seitenfalte angeklebt sein. Soweit die Innenseite der Seitenfalte eine siegelfähige Lage aufweist, können sie dort auch individuell angesiegelt sein, wodurch eine zuverlässige und im Rahmen der bestimmungsgemäßen Benutzung untrennbare Verbindung zwischen dem Befestigungsbereich und der Innenseite der Seitenfalte erhalten ist und folglich eine zuverlässige Kraftübertragung sowohl in der Zug- also auch in der Druckphase erreicht ist.

Zudem hat es sich als besonders vorteilhaft erwiesen, dass die beiden Befestigungsbereiche und der Schlitz mit einem Abdeckblatt bevorzugt vollständig abgedeckt sind. Um eine möglichst gute Kraftübertragung zwischen den Betätigungsmitteln und dem Wiederverschluss zu erreichen hat es sich jedoch als besonders vorteilhaft erweisen, dass die Innenseite der Seitenfalte eine erste siegelfähige Lage aufweist und das Abdeckblatt eine zweite siegelfähige Lage aufweist, die an jener der Innenseite zugewandten Seite des Abdeckblattes angeordnet ist, und zumindest ein Bereich rund um den Schlitz, bevorzugt ein Bereich rund um den Schlitz und die beiden Befestigungsbereiche herum durch Versiegelung mit dem Abdeckblatt abgedichtet ist. Somit erhält man neben einer guten Kraftübertragung auch eine zuverlässige Abdichtung des Schlitzes. Es kann jedoch das Abdeckblatt auch vollflächig mit der Innenseite der Seitenwand und den zwischen der Innenseite der Seitenwand und der siegelfähigen Seite des Abdeckblattes eingelegten Befestigungsbereichen versiegelt sein. Dies erhöht die Stabilität und Haltbarkeit im Bereich der Verbindung.

Gemäß einer bevorzugten Ausbildungsform, bei der die Kraftübertragung optimiert ist, ist ein Bereich des Abdeckblattes und / oder des Befestigungsbereiches zwischen der Innenseite der Seitenfalte und einem Teil (Befestigungsflansch benachbart zu einem Verschlusselement oder das Verschlusselement selbst) des Wiederverschlusses eingelegt, bevorzugt eingeklebt, insbesondere bevorzugt eingesiegelt. Durch die bevorzugte Positionierung zwischen dem Wiederverschluss und der Innenseite der Seitenfalte wird eine präzise Kraftübertragung zwischen dem Griffbereich und dem der Innenseite der Seitenfalte zugeordneten Teil des Wiederverschlusses ermöglicht. Danach wird der Bereich des Schlitzes durch ein Abdeckblatt vollständig abgedeckt und letztendlich der Innenraum des Beutels an der Stelle des Schlitzes hermetisch durch das Abdeckblatt versiegelt.

Diese Ausbildungsform wird gemäß dem erfindungsgemäßen Verfahren so hergestellt, dass ein Erzeugen des Schlitzes an der Position der in Längsrichtung der Seitenfalte verlaufenden zentralen Faltlinie in der Seitenfalte erfolgt, und ein Positionieren der Betätigungsmittel in dem Schlitz durchgeführt wird, so dass der Griffbereich in Richtung der Außenseite aus dem Schlitz herausragt und der Befestigungsbereich in Richtung der Innenseite aus dem Schlitz herausragt, und die zwei Befestigungsbereiche an der Innenseite der Seitenfalte in Bezug auf den Schlitz in entgegengesetzter Richtung an der Innenseite befestigt werden.

Um eine möglichst robuste Konstruktion zu erhalten, ist es insbesondere von Vorteil, dass der Befestigungsbereich, welcher der Innenseite zugewandt ist, eine dritte siegelfähige Lage aufweist und die zweite mit der dritten siegelfähigen Lage versiegelt ist. De facto wird der erste Befestigungsbereich links des Schlitzes und der zweite Befestigungsbereich rechts des Schlitzes mit der Innenseite der Seitenfalte versiegelt. Beide Befestigungsbereiche weisen die zweite Lage auf, die sich entlang einer der Seiten des gesamten Folienstreifens erstreckt, aus dem die Betätigungsmittel gefertigt sind. Der Folienstreifen kann auch beidseitig siegelfähig sein.

Gemäß einer Ausbildungsform sind die Betätigungsmittel durch einen einteiligen Folienstreifen, der gefaltet zwei- oder mehrlagig den Griffbereich realisiert, gefertigt. Gemäß einer anderen Ausbildungsform sind die Betätigungsmittel durch zumindest zwei Folienstreifen, die zumindest im Griffbereich miteinander verklebt oder miteinander versiegelt sind, gefertigt. Mehrere Lagen aufweisende Folienstreifen können durch Kaschieren oder auch durch Koextrusionsverfahren hergestellt werden. Zwischen kunststoffbasierten Lagen könne auch Lagen eines anderen Materials eingebettet sein, wie beispielsweise Papier oder Metall, um die damit einhergehenden Materialeigenschaften für die Betätigungsmittel zu nutzen.

Der Griffbereich kann zum einfachen Betätigen auch eine Schlaufe zum Eingreifen mit einem Finger aufweisen, was sich günstig auf die Betätigung asl solche sowohl in der Zugphase als auch in der Druckphase auswirkt, weil so der Kontakt zwischen Finger und Betätigungsmittel nicht versehendlich verloren gehen kann.

Die Klettbereiche der beiden Klettbänder können identisch ausgebildet oder unterschiedlich ausgebildet sein.

Die jeweilige Seitenfalte kann entlang der gesamten Länge des Beutels ausgebildet sein oder nur entlang eines Bereiches unterhalb der Kopfsiegelnaht.

### FIGURENKURZBESCHREIBUNG

Die Erfindung wird im Folgenden unter Hinweis auf die beigefügten Figuren noch einmal näher erläutert, auf welche die Erfindung jedoch nicht beschränkt ist. Dabei sind in den verschiedenen Figuren gleiche Komponenten mit identischen Bezugsziffern versehen. Es zeigen auf schematische Weise:
- Fig. 1: in perspektivischer Ansicht einen exemplarischen Beutel;
- Fig. 2: eine Detailansicht auf die Innenseite der Seitenfalte des Beutels gemäß der Fig. 1;
- Fig. 3: eine Querschnittsdarstellung des Details gemäß der Fig. 2 mit geschlossener Schütte;
- Fig. 4: das Detail gemäß der Fig. 3 mit geöffneter Schütte;
- Fig. 5: in analoger Weise wie Fig. 2 ein modifiziertes Detail des Beutels;
- Fig. 6: ein erstes Ausführungsbeispiel der Erfindung in analoger Weise wie Fig. 2;
- Fig. 7: eine perspektivische Detailansicht der Seitenfalte gemäß dem Ausführungsbeispiel der Fig. 6 mit geöffneter Schütte;
- Fig. 8: in analoger Weise wie Fig. 6 ein Detail eines Beutels gemäß einem weiteren Ausführungsbeispiel;
- Fig. 9: das Detail gemäß der Fig. 8 auf analoge Weise wie Fig. 3;
- Fig. 10: auf analoge Weise wie die Fig. 1 einen weiteren Beutel.

### BESCHREIBUNG DER AUSFÜHRUNGSBEISPIELE

In der Fig. 1 ist ein Beutel 1 dargestellt, der als Seitenfaltenbeutel ausgebildet ist und der aus einer flexiblen Folie 2 aus Kunststoff gefertigt ist, welche die Wand des Beutels 1 bildet. Auch wenn nicht im Detail dargestellt, weist die Folie 2 mehrere Lagen auf, wobei eine Innenseite 16 (siehe z.B. Fig. 3) aus einer ersten siegelfähigen Lage gefertigt ist. Der in der Fig. 1 dargestellte Beutel 1 weist eine Vorderwand 3 und eine Rückwand 4 und einen Kopfbereich 5, der entlang seiner gesamten Breite mit einer Kopfsiegelnaht 6 verschlossen ist, und einen Fußbereich 7, der entlang seiner gesamten Breite mit einer Fußsiegelnaht 8 verschlossen ist, und eine in Längsrichtung zwischen dem Kopfbereich und dem Fußbereich verlaufende die Vorderwand mit der Rückwand verbindende erste Seitenfalte 9 aufweisend eine Außenseite 10 (oder Außenwand bzw. Außenlage der Folie 2 genannt) und die Innenseite 16 (auch Innenwand bzw. Innenlage der Folie 2 genannt) auf. Zudem weist der Beutel 1 eine zweite, jedoch in der Perspektive der Fig. 1 nicht sichtbare Seitenfalte auf, auf die nachfolgend nicht weiter eingegangen wird, weil die Erfindung Anhand der ersten Seitenfalte 9 erörtert wird. Das jeweilige Ende jeder Seitenfalte ist sowohl kopfseitig im Bereich der Kopfsiegelnaht 6 als auch fußseitige im Bereich der Fußsiegelnaht 8 mit sich selbst versiegelt, um die dargestellte Form des Beutels 1 zu erhalten. Der Beutel 1 kann kopfseitig verschlossen und fußseitig geöffnet oder kopfseitig geöffnet und fußseitig verschlossen vorgefertigt werden. Der einseitig offene Beutel wird dann an einen Abfüller ausgeliefert, dort je nach Sachlage durch den noch offenen Kopfbereich 5 oder Fußbereich 7 mit Packgut befüllt und dann durch die jeweilige Siegelnaht 6 oder 8 verschlossen.

Die erste Seitenfalte 9 weist einen Öffnungsbereich 11 mit einem an der Innenseite 16 angebrachten Wiederverschluss 12 auf. Der Wiederverschluss 12 dient zum Bilden einer wiederverschliessbaren Schütte 24 (siehe Fig. 4). Der Wiederverschluss 12 weist eine den Öffnungsbereich 11 sowie an den Öffnungsbereich 11 angrenzende Randbereiche überdeckende Verschließlasche 17 auf, welche längs ihres Randes 18 unter Aussparung eines zusammenhängenden Bereiches 19 an der Innenseite 16 der ersten Seitenfalte 9 festgelegt (angesiegelt) ist. Entlang des Randes 18 verläuft eine Befestigungssiegelnaht 20. Es ist in dem zusammenhängenden Bereich 19 sowohl ein an der Innenseite 16 der ersten Seitenfalte 9 festgelegtes erstes Klettband 21, als auch ein damit zusammenwirkendes an der Verschließlasche 17 festgelegtes zweites Klettband 22, angeordnet.

Wie in Fig. 2 und 3 dargestellt, weist der Öffnungsbereich 11 in der Folie 2 der Seitenfalte 9 eine permanent offene Öffnung 23 auf.

Die erste Seitenfalte 9 weist zudem an der ersten Seitenfalte 9 benachbart zu dem Öffnungsbereich 11 angeordnete Betätigungsmittel 13 zum Betätigen des Wiederverschlusses 12 und folglich auch zum Betätigen der Schütte 24 auf. Die Betätigungsmittel 13 weisen einen Griffbereich 14 zum Angreifen mit den Fingern einer Hand eines Benutzers (nicht dargestellt) und einen Befestigungsbereich 15 zum Befestigen des Griffbereichs 14 an der Außenseite 10 der Seitenfalte 9 auf, wobei der Griffbereich 14 im vorliegenden Fall mit Hilfe von Klebstoff (nicht dargestellt) an der Außenseite 10 befestigt ist (Fig. 1, Fig 2, Fig. 3). Fig. 2 zeigt die geschlossene Schütte 24 mit dem Wiederverschluss 12 im geschlossenen Zustand. Fig. 3 zeigt den Wiederverschluss 12 und die Schütte 24 im geöffneten Zustand.

Der Griffbereich 14 ist quer zur Längsrichtung orientiert und zentral zur Seitenfalte 9 positioniert. Die Seitenfalte 9 weist eine in Längsrichtung verlaufende zentrale Faltlinie 25 auf und der Griffbereich 14 ist entsprechend der Faltlinie 25 gefaltet. Auch der Befestigungsbereich 15 ist auf analoge Weise wie der Griffbereich 14 orientiert und gefaltet und näher an dem Öffnungsbereich 11 bzw. der Öffnung 23 angeordnet als der Griffbereich 14. Mit Hilfe des so weit als möglich an den Rand der Öffnung 23 heranreichenden Befestigungsbereichs 13 ist erreicht, dass sich die Schütte 24 so weit wie möglich öffnen lässt und beim Verschließen der Schütte 24 die Druckkraft auf die Schütte 24 im Bereich des Zentrums des Wiederverschlusses 12 ihre volle Wirkung entfaltet, so dass sich die beiden Klettbänder 21 und 23 auch im Bereich des Knicks der Seitenfalte 9, also im Bereich der zentralen Faltlinie 25 sauber miteinander verbinden und dort keine ungewünscht offenen Bereiche oder Kanäle entstehen.

Fig. 5 zeigt einen modifizierten Öffnungsbereich 11. Im Unterschied zu dem in Fig. 2 dargestellten Öffnungsbereich 23 ist an der Stelle der permanent geöffneten Öffnung 23 eine Perforation 31 ausgebildet, die zunächst im Zuge des erstmaligen Ausklappens der Schütte 24 aufgerissen werden muss, um den Inhalt des Beutels auszuschütten.

Figuren 6 und 7 zeigen ein erstes Ausführungsbeispiel der Erfindung. Die Befestigungsmittel 13 sind hier durch zwei Folienstreifen, nämlich einen ersten und einen zweiten Folienstreifen realisiert. Der erste und der zweite Folienstreifen sind an ihrem ersten Ende zur Bildung des Griffbereichs 14 miteinander verklebt. Der Griffbereich 14 ist parallel zur Längsrichtung orientiert. Das an der Seitenfalte 9 befestigte Ende des Griffbereichs 14 ist kongruent oder in anderen Worten deckungsgleich zur Faltlinie 25 positioniert, so dass der Griffbereich 14 sich in die zusammengedrückte Seitenfalte 9 einschmiegt und bei geöffneter Seitenfalte 9 gut greifbar von der Seitenfalte 9 absteht. Der Befestigungsbereich 15 gliedert sich in einen ersten Befestigungsbereich 26 gebildet durch das andere Ende des ersten Folienstreifens, das mit der Außenseite 10 verklebt ist, und einen zweiten Befestigungsbereich 27 gebildet durch das andere Ende des zweiten Folienstreifens, das mit der Außenseite 10 verklebt ist. Dabei erstreckt sich der erste Befestigungsbereich 26 benachbart zu dem an der Seitenfalte 9 festgelegte Ende des Griffbereichs 14 zur Vorderwand 3 hin und der zweite Befestigungsbereich 27 benachbart zu dem an die Seitenfalte 9 festgelegte Ende des Griffbereichs 14 zu der Rückwand hin.

Wie in der Fig. 6 zu sehen, weist die Perforation 31 die Form eines umgestülpten "U" auf. Dies hat zur Folge, dass sich die Schütte 24 in Vergleich zu dem Beispiel gemäß der Fig. 5 oder 2 weiter herausklappen lässt. Fig. 7 zeigt die geöffnete bzw. herausgeklappte Schütte 24.

Im Unterschied zu dem in den Figuren 6 und 7 dargestellten Ausführungsbeispiel weist die Seitenfalte 9 bei dem in den Figuren 8 und 9 dargestellten Ausführungsbeispiel an der Position der Faltlinie 25 einen Schlitz 28 auf. Der Schlitz 28 kann - so wie dargestellt - bis unter (zwischen Wiederverschluss 12 und Innenseite 16) den Wiederverschluss 12 reichen - oder auch benachbart zu dem Wiederverschluss 12 enden. Durch den Schlitz 28 hindurch sind die zwei Befestigungsbereich 26 und 27 in das Innere des Beutels 1 geführt, wo die zwei Befestigungsbereiche 26 und 27 an der Innenseite 16 der Seitenfalte 9 angeordnet sind.

Die beiden Befestigungsbereiche 26 und 27 und der Schlitz 28 sind mit einem Abdeckblatt 29 abgedeckt, wobei das Abdeckblatt 29 eine zweite siegelfähige Lage aufweist, die an jener der Innenseite 16 zugewandten Seite das Abdeckblattes 29 angeordnet ist und mit der ersten siegelfähigen Lage der Innenseite 16 in Kontakt steht. Ein geschlossener Bereich rundherum um den Schlitz 28 und die beiden Befestigungsbereiche 26 und 27 ist durch Versiegelung der ersten siegelfähigen Lage mit der zweiten siegelfähigen Lage 29 abgedichtet.

Die Betätigungsmittel 13 sind im vorliegenden Fall aus einem einteiligen Folienstreifen gefertigt, der einmal gefaltet ist, wobei sich die Faltkante am äußeren Ende des Griffbereiches 14 befindet, sodass der Griffbereich 14 zweilagig realisiert ist. Die sich an die Innenseite 16 anschmiegenden ersten und zweiten Befestigungsbereiche 26 und 27 sind einlagig. Der Folienstreifen ist beidseitig siegelfähig und ist beidseitig, also sowohl mit der Innenseite 16 also auch mit der zweiten siegelfähigen Lage des Abdeckblattes 29, versiegelt.

Die Perforation 31 ist eine in sich geschlossene Linie, die den Rand einer durch Öffnen der Schütte 24 zu bildenden Öffnung 23 definiert. Beim Öffnen der Schütte 24, was durch den Pfeil 30 angedeutet ist, also beim Anziehen and den Betätigungsmitteln 13 in Richtung des Pfeils 30, wird die Perforation 31 zumindest eingerissen und es kann der innerhalb der Perforation 31 liegende Teil der Folie 2 mit den Fingern gegriffen und aus der Folie 2 herausgetrennt werden, sodass die Öffnung 23 freigelegt ist.

Im Unterschied zu dem in der Fig. 1 dargestellten Beutel 1 weist der in der Fig. 10 dargestellte Beutel 1 einen flachen Fußbereich 7 auf. In dem so geformten Fußbereich 7 sind die unteren Enden der Seitenfalten nach innen gelegt und die Fußsiegelnaht 8 ist umgefaltet und durch Klebstoff an der Außenseite 10 fixiert. Ein solcher Fußbereich ist flach geformt. Bei dem hier abgebildeten Beutel 1 reicht der Rand 18 der Verschließlasche 17 bis in die beiden Längssiegelnähte 35 und 36 und auch bis in die Kopfsiegelnaht 6. Der hier beschriebene Beutel 1 wird kopfseitig offen vorgefertigt, an einen Abfüller ausgeliefert, dort mit Packgut befüllt und dort nach seiner Befüllung durch die Kopfsiegelnaht 6 verschlossen.

Es wird abschließend noch einmal darauf hingewiesen, dass die vorangehend detailliert beschriebenen Ausführungsbeispiele vom Fachmann in verschiedenster Weise modifiziert werden können, ohne den Bereich der Erfindung zu verlassen, der durch nach folgende Ansprüche festgelegt ist. Es wird der Vollständigkeit halber darauf hingewiesen, dass die Verwendung der unbestimmten Artikel "ein" bzw. "eine" nicht ausschließt, dass die betreffenden Merkmale auch mehrfach vorhanden sein können.

### BEZUGSZEICHENLISTE

- 1: Beutel
- 2: Folie
- 3: Vorderwand
- 4: Rückwand
- 5: Kopfbereich
- 6: Kopfsiegelnaht
- 7: Fußbereich
- 8: Fußsiegelnaht
- 9: Seitenfalte
- 10: Außenseite
- 11: Öffnungsbereich
- 12: Wiederverschluss
- 13: Betätigungsmittel
- 14: Griffbereich
- 15: Befestigungsbereich
- 16: Innenseite
- 17: Verschließlasche
- 18: Rand
- 19: Bereich
- 20: Befestigungssiegelnaht
- 21: erstes Klettband
- 22: zweites Klettband
- 23: Öffnung
- 24: Schütte
- 25: Faltlinie
- 26: erster Befestigungsbereich
- 27: zweiter Befestigungsbereich
- 28: Schlitz
- 29: Abdeckblatt
- 30: Pfeil
- 31: Perforation

## Patentansprüche

1. Beutel (1), der aus einer Folie (2) gefertigt ist, und eine Vorderwand (3) und eine Rückwand (4) und einen Kopfbereich (5) und einen Fußbereich (7) und zumindest eine in Längsrichtung zwischen dem Kopfbereich (5) und dem Fußbereich (7) verlaufende die Vorderwand (3) mit der Rückwand (4) verbindende Seitenfalte (9) aufweisend eine Außenseite (10) und eine Innenseite (16) aufweist, wobei die Seitenfalte (9)
- einen Öffnungsbereich (11) mit einem an der Innenseite (16) angebrachten Wiederverschluss (12) zum Bilden einer wiederverschliessbaren Schütte (24) aufweist und
- an der Seitenfalte (9) benachbart zu dem Öffnungsbereich (11) angeordnete Betätigungsmittel (13) zum Betätigen des Wiederverschlusses (12) aufweist, wobei die Betätigungsmittel (13) einen Griffbereich (14) zum Angreifen und einen Befestigungsbereich (15 ) zum Befestigen des Griffbereiches (14) an der Seitenfalte (9) aufweisen, wobei der Griffbereich (14) parallel zur Längsrichtung orientiert ist und die Seitenfalte (9) eine in Längsrichtung verlaufende zentrale Faltlinie (25) aufweist und das an der Seitenfalte (9) festgelegte Ende des Griffbereichs (14) kongruent zur Faltlinie (25) positioniert ist, **dadurch gekennzeichnet, dass** sich der Befestigungsbereich (15) in einen ersten Befestigungsbereich (26) und einen zweiten Befestigungsbereich (27) gliedert und sich der erste Befestigungsbereich (26) benachbart zu dem an der Seitenfalte (9) festgelegten Ende des Griffbereichs (14) zur Vorderwand (3) hin erstreckt und sich der zweite Befestigungsbereich (27) benachbart zu dem an der Seitenfalte (9) festgelegten Ende des Griffbereichs (14) zu der Rückwand (4) hin erstreckt.

2. Beutel (1) nach Anspruch 1, wobei der Wiederverschluss (12) eine den Öffnungsbereich (11) sowie an diesen angrenzende Randbereiche überdeckende Verschließlasche (17) aufweist und diese längs ihres Randes (18) unter Aussparung eines zusammenhängenden Bereiches (19) an der Innenseite (16) der einen Seitenfalte (9) festgelegt ist und dass in dem zusammenhängenden Bereich (19) sowohl ein an der Innenseite (16) der einen Seitenfalte (9) festgelegtes erstes Klettband (21) als auch ein damit zusammenwirkendes, an der Verschließlasche (17) festgelegtes zweites Klettband (22) angeordnet sind.

3. Beutel (1) nach Anspruch 1 oder 2, wobei der Öffnungsbereich (11) eine eine Öffnung (23) begrenzende Materialschwächung aufweist, welche Materialschwächung einen Bereich einer aus der Seitenfalte (9) vollständig oder teilweise herauslösbaren Lasche definiert, wobei nach Entfernung der Lasche die Schütte (24) formbar ist.

4. Beutel (1) nach Anspruch 1, wobei die Seitenfalte (9) an der Position der Faltlinie (25) einen Schlitz (28) aufweist, durch den hindurch die zwei Befestigungsbereich (26, 27) in das Innere des Beutels (1) geführt werden und die zwei Befestigungsbereiche (26, 27) an der Innenseite (16) der Seitenfalte (9) angeordnet sind.

5. Beutel (1) nach Anspruch 4, wobei die beiden Befestigungsbereiche (26, 27) und der Schlitz (28) mit einem Abdeckblatt (29) abgedeckt sind, und zumindest ein Bereich rundherum um den Schlitz, bevorzugt ein Bereich rundherum um den Schlitz und die beiden Befestigungsbereiche, mit dem Abdeckblatt abgedichtet ist.

6. Beutel (1) nach Anspruch 5, wobei ein Bereich des Abdeckblattes (29) und / oder der Befestigungsbereiche (26, 27) zwischen der Innenseite (16) der Seitenfalte (9) und einem Teil des Wiederverschlusses (12) eingelegt, bevorzugt eingeklebt, insbesondere bevorzugt eingesiegelt sind/ist.

7. Beutel (1) nach einem der Ansprüche 4 bis 6, wobei die Seitenfalte (9) an ihrer Innenseite (16) eine erste siegelfähige Lage aufweist und der Befestigungsbereich (26, 27), welcher der Innenseite zugewandt ist, eine dritte siegelfähige Lage aufweist und die zweite mit der dritten siegelfähigen Lage versiegelt ist.

8. Beutel (1) nach Anspruch 1, wobei jeder Befestigungsbereich (26, 27) an der Außenseite (10) der Seitenfalte (9) angeklebt ist.

9. Beutel (1) nach einem der vorangehenden Ansprüche, wobei die Betätigungsmittel (13) realisiert sind durch
- einen einteiligen Folienstreifen, der gefaltet zwei- oder mehrlagig den Griffbereich (14) realisiert, oder
- zumindest zwei Folienstreifen, die zumindest im Griffbereich (14) miteinander verklebt oder miteinander versiegelt sind.

10. Verfahren zum Herstellen eines Beutels (1), der aus einer Folie (2) gefertigt ist, und eine Vorderwand (3) und eine Rückwand (4) und einen Kopfbereich (5) und einen Fußbereich (7) und zumindest eine in Längsrichtung zwischen dem Kopfbereich (5) und dem Fußbereich (7) verlaufende die Vorderwand (3) mit der Rückwand (4) verbindende Seitenfalte (9) aufweisend eine Außenseite (10) und eine Innenseite (16) aufweist, wobei das Verfahren die folgenden Schritte aufweist, nämlich:
- Definieren eines Öffnungsbereiches (11) in einem zur Bildung der Seitenfalte (9) vorgesehen Bereich der Folie (2), und
- Anbringen eines Wiederverschlusses im Bereich des Öffnungsbereiches (11) an der Innenseite (16) der (12) Folie in dem zur Bildung der Seitenfalte (9) vorgesehenen Bereich der Folie (2), und
- Anordnen von Betätigungsmitteln (13) zum Betätigen des Wiederverschlusses (12) innerhalb des zur Bildung der Seitenfalte (9) vorgesehen Bereiches der Folie (2), wobei die Betätigungsmittel (13) an der Seitenfalte (9) benachbart zum Offnungsbereich (11) angeordnet werden und wobei die Betätigungsmittel (13) einen Griffbereich (14) zum Angreifen und einen Befestigungsbereich (15) aufweisen, mit welchem Befestigungsbereich (15) der Griffbereich (14) an der Seitenfalte (9) befestigt wird, wobei der Griffbereich (14) parallel zur Längsrichtung orientiert wird und das an der Seitenfalte (9) festgelegte Ende des Griffbereichs (14) kongruent zur in Längsrichtung verlaufenden zentralen Faltlinie (25) der Seitenfalte (9) positioniert wird, wobei sich der Befestigungsbereich (15) in einen ersten Befestigungsbereich (26) und einen zweiten Befestigungsbereich (27) gliedert und das Anordnen derart erfolgt, dass sich der erste Befestigungsbereich (26) benachbart zu dem an der Seitenfalte (9) festgelegten Ende des Griffbereichs (14) zu dem zur Bildung der Vorderwand (3) vorgesehenen Bereich der Folie (2) hin erstreckt und sich der zweite Befestigungsbereich (27) benachbart zu dem an der Seitenfalte (9) festgelegten Ende des Griffbereichs (14) zu dem zur Bildung der Rockwand (4) vorgesehenen Bereich hin erstreckt.

11. Verfahren nach Anspruch 10, wobei der Schritt des Anordnens der Betätigungsmittel (13) in der Seitenfalte (9) aufweist
- ein Erzeugen eines Schlitzes (28) an einer Position in der Folie (2), welche Position einer in Längsrichtung der hergestellten Seitenfalte (9) verlaufenden zentralen Faltlinie (25) der Seitenfalte (9) entspricht, und
- ein Positionieren der Betätigungsmittel (13) in dem Schlitz (28), so dass der Griffbereich (14) in Richtung der Außenseite (10) aus dem Schlitz (28) herausragt und der Befestigungsbereich (26, 27) in Richtung der Innenseite (16) aus dem Schlitz (28) herausragt, wobei sich der Befestigungsbereich (26, 27) in einen ersten Befestigungsbereich (26) und einen zweiten Befestigungsbereich (27) gliedert, und
- ein Befestigen der zwei Befestigungsbereiche (26, 27) an der Innenseite (16) der Folie (2), wobei der erste Befestigungsbereich (26) und der zweite Befestigungsbereich (27) in entgegengesetzter Richtung in Bezug auf den Schlitz (28) befestigt werden.

## Claims

1. A bag (1) manufactured from a film (2) which comprises a front wall (3) and a rear wall (4) and a top region (5) and a bottom region (7) as well as at least one side fold (9) extending in longitudinal direction between the top region (5) and the bottom region (7) and connecting the front wall (3) with the rear wall (4), said side fold (9) having an outside (10) and an inside (16), wherein the side fold (9) comprises:
- an opening area (11) with a reclosure (12) attached on the inside (16) for forming a reclosable chute (24), and
- operating means (13) arranged on the side fold (9) adjacent to the opening area (11) for operating the reclosure (12), wherein the operating means (13) comprise a gripping area (14) for gripping and a fixing area (15) for fixing the gripping area (14) to the side fold (9), wherein the gripping area (14) is oriented in parallel to the longitudinal direction, and the side fold (9) comprises a central folding line (25) extending in longitudinal direction and the end of the gripping area (14) fixed to the side fold (9) is positioned congruent to the folding line (25), **characterised in that** the fixing area (15) is divided into a first fixing area (26) and a second fixing area (27) and the first fixing area (26) extends adjacently to the end of the gripping area (14) fixed to the side fold (9) in direction of the front wall (3) and the second fixing area (27) extends adjacently to the end of the gripping area (14) fixed to the side fold (9) in direction of the rear wall (4).

2. The bag (1) according to claim 1, wherein the reclosure (12) comprises a closing strap (17) covering the opening area (11) and the adjacent edge regions, and wherein the closing strap (17) is fixed along its edge (18) to the inside (16) of the one side fold (9) leaving a contiguous area (19) untouched, and in that a first Velcro strip (21) fixed to the inside (16) of the one side fold (9) and a second Velcro strip (22) interacting therewith and fixed to the closing strap (17) are arranged in the contiguous area (19).

3. The bag (1) according to claim 1 or 2, wherein the opening area (11) comprises a material weakening limiting an opening (23) which material weakening defines an area of a strap which can be completely or partially detached from the side fold (9), wherein following removal of the strap the chute (24) can be formed.

4. The bag (1) according to claim 1, wherein the side fold (9) comprises a slit (28) at the position of the folding line (25), through which the two fixing areas (26, 27) are fed into the interior of the bag (1) and the fixing areas (26, 27) are arranged on the inside (16) of the side fold (9).

5. The bag (1) according to claim 4, wherein the two fixing areas (26, 27) and the slit (28) are covered by a covering leaf (29), and wherein at least one area around the slit, preferably an area around the slit and the two fixing areas, is sealed by the covering leaf.

6. The bag (1) according to claim 5, wherein an area of the covering leaf (29) and/or of the fixing areas (26, 27) is/are inserted, preferable glued, particularly preferably sealed in, between the inside (16) of the side fold (9) and a part of the reclosure (12).

7. The bag (1) according to one of claims 4 to 6, wherein the side fold (9) comprises a first sealable layer on its inside (16) and wherein the fixing area (26, 27) facing the inside comprises a third sealable layer, and the second layer is sealed with the third sealable layer.

8. The bag (1) according to claim 1, wherein each fixing area (26, 27) is glued to the outside (10) of the side fold (9).

9. The bag (1) according to one of the preceding claims, wherein the operating means (13) are realised by
- a one-piece film strip which when folded to form two or more layers realises the gripping area (14), or
- at least two film strips which, at least in the gripping area (14), are glued or sealed with each other.

10. A method for manufacturing a bag (1) fabricated from a film (2), and comprising a front wall (3) and a rear wall (4) and a top region (5) and a bottom region (7) as well as a side fold (9) extending in longitudinal direction between the top region (5) and the bottom region (7) and connecting the front wall (3) with the rear wall (4), the side fold (9) comprising an outside (10) and an inside (16), wherein the method comprises the following steps, i.e.:
- defining an opening area (11) in an area of the film (2) provided for forming the side fold (9), and
- attaching a reclosure (12) in the area of the opening area (11) on the inside (16) of the film in the area of the film (2) provided for forming the side fold (9), and
- arranging operating means (13) for operating the reclosure (12) within the area of the film (2) provided for forming the side fold (9), wherein the operating means (13) are arranged on the side fold (9) adjacent to the opening area (11) and wherein the operating means (13) comprise a gripping area (14) for gripping and an fixing area (15) with which the gripping area (14) is fixed to the side fold (9), wherein the gripping area (14) is oriented in parallel with the longitudinal direction and the end of the gripping area (14) fixed to the side fold (9) is positioned congruently to the central folding line (25) extending in longitudinal direction, wherein the fixing area (15) divides into a first fixing area (26) and a second fixing area (27), both being arranged in such a way that the first fixing area (26) extends adjacent to the end of the gripping area (14) fixed to the side fold (9) towards the area of the film (2) provided for forming the front wall (3), and the second fixing area (27) extends adjacent to the end of the gripping area (14) fixed to the side fold (9) towards the area provided for forming the rear wall (4).

11. The method according to claim 10, wherein the step of arranging the operating means (13) on the side fold (9) comprises:
- producing a slit (28) at a position of the film (2) which position corresponds to a central folding line (25) of the side fold (9) extending in longitudinal direction of the produced side fold (9), and
- positioning the operating means (13) in the slit (28) so that the gripping area (14) protrudes from the slit (28) in direction of the outside (10) and the fixing area (26, 27) protrudes from the slit (28) in direction of the inside (16), wherein the fixing area (26, 27) divides into a first fixing area (26) and a second fixing area (27), and
- fixing the two fixing areas (26, 27) to the inside (16) of the film (2), wherein the first fixing area (26) and the second fixing area (27) are fixed in opposite directions relative to the slit (28).

## Revendications

1. Sachet (1), lequel est fabriqué dans un film (2) et comporte une paroi avant (3), une paroi arrière (4) et une zone haute (5) et une zone basse (7) et au moins un pli latéral (9) s'étendant en direction longitudinale entre la zone haute (5) et la zone basse (7), reliant la paroi avant (3) avec la paroi arrière (4) comportant une face extérieure (10) et une face intérieure (16), le pli latéral (9)
- comportant une zone d'ouverture (11) avec une refermeture (12) montée sur la face intérieure (16) pour former une goulotte (24) refermable et
- comportant des moyens de manoeuvre (13), placés sur le pli latéral (9), au voisinage de la zone d'ouverture (11), pour manoeuvrer la refermeture (12), les moyens de manoeuvre (13) comportant une zone de préhension (14) pour saisir et une zone de fixation (15) pour fixer la zone de préhension (14) sur le pli latéral (9), la zone de préhension (14) étant orientée à la parallèle de la direction longitudinale et le pli latéral (9) comportant une ligne de pliage (25) centrale, s'étendant en direction longitudinale et l'extrémité de la zone de préhension (14) fixée sur le pli latéral (9) étant positionnée de manière congruente avec la ligne de pliage (25), **caractérisé en ce que** la zone de fixation (15) se divise en une première zone de fixation (26) et en une deuxième zone de fixation (27) et **en ce qu'**au voisinage de l'extrémité de la zone de préhension (14) fixée sur le pli latéral (9), la première zone de fixation (26) s'étend vers la paroi avant (3) et dans le voisinage de l'extrémité de la zone de préhension (14) fixée sur le pli latéral (9), la deuxième zone de fixation (27) s'étend vers la paroi arrière (4).

2. Sachet (1) selon la revendication 1, la refermeture (12) comportant une patte de fermeture (17) recouvrant la zone d'ouverture (11) ainsi que des zones de bordure adjacentes à cette dernière et en ce que le long de son bord (18), en évitant une zone (19) continue, étant fixée sur la face intérieure (16) de l'un des plis latéraux (9) et dans la zone (19) continue étant placées aussi bien une première bande scratch (21) fixée sur la face intérieure (16) de l'un des plis latéraux (9), qu'une deuxième bande scratch (22) interagissant avec cette dernière, fixée sur la patte de fermeture (17).

3. Sachet (1) selon la revendication 1 ou la revendication 2, la zone d'ouverture (11) comportant un affaiblissement de matière délimitant une ouverture (23), lequel affaiblissement de matière définissant une zone d'une patte entièrement ou partiellement détachable du pli latéral (9), la goulotte (24) étant formable après retrait de la patte.

4. Sachet (1) selon la revendication 1, sur la position de la ligne de pliage (25), le pli latéral (9) comportant une encoche (28) à travers laquelle les deux zones de fixation (26, 27) sont guidées vers l'intérieur du sachet (1) et les deux zones de fixation (26, 27) étant placées sur la face intérieure (16) du pli latéral (9).

5. Sachet (1) selon la revendication 4, les deux zones de fixation (26, 27) et l'encoche (28) étant recouvertes par le feuillet de couverture (29) et au moins une zone tout autour de l'encoche, de préférence, une zone tout autour de l'encoche et des deux zones de fixation étant rendue étanche par le feuillet de couverture.

6. Sachet (1) selon la revendication 5, une zone du feuillet de couverture (29) et/ou des zones de fixation (26, 27) étant insérée(s), de préférence collée(s), de manière particulièrement préférée scellée(s) entre la face intérieure (16) du pli latéral (9) et une partie de la refermeture (12).

7. Sachet (1) selon l'une quelconque des revendications 4 à 6, le pli latéral (9) comportant sur sa face intérieure (16) une première couche scellable et la zone de fixation (26, 27) laquelle est dirigée vers la face intérieure comportant une troisième couche scellable et la deuxième couche scellable étant scellée avec la troisième couche scellable.

8. Sachet (1) selon la revendication 1, chaque zone de fixation (26, 27) étant collée sur la face extérieure (10) du pli latéral (9).

9. Sachet (1) selon l'une quelconque des revendications précédentes, les moyens de manoeuvre (13) étant réalisés par
- un premier ruban de film, qui plié en deux ou en plusieurs couches, réalise la zone de préhension (14) ou
- au moins deux rubans de film, qui au moins dans la zone de préhension (14) sont collés l'un à l'autre ou scellés l'un à l'autre.

10. Procédé de fabrication d'un sachet (1) qui est fabriqué en un film (2) et qui comporte une paroi avant (3), une paroi arrière (4) et une zone haute (5) et une zone basse (7) et au moins un pli latéral (9) s'étendant en direction longitudinale entre la zone haute (5) et la zone basse (7), reliant la paroi avant (3) avec la paroi arrière (4) comportant une face extérieure (10) et une face intérieure (16), le procédé présentant les étapes suivantes, à savoir :
- définition d'une zone d'ouverture (11) dans une zone du film (2) prévue pour former le pli latéral (9) et
- montage d'une refermeture (12) dans la zone de la zone d'ouverture (11), sur la face intérieure (16) du film, dans la zone du film (2) prévue pour former le pli latéral (9) et
- placement de moyens de manoeuvre (13) pour manoeuvrer la refermeture (12) à l'intérieur de la zone du film (2) prévue pour former le pli latéral (9), en plaçant les moyens de manoeuvre (13) au voisinage de la zone d'ouverture (11) et les moyens de manoeuvre (13) comportant une zone de préhension (14) pour saisir et une zone de fixation (15), avec laquelle zone de fixation (15) on fixe la zone de préhension (14) sur le pli latéral (9), en orientant la zone de préhension (14) à la parallèle de la direction longitudinale et en positionnant l'extrémité de la zone de préhension (14) fixée sur le pli latéral (9) de manière congruente avec la ligne de pliage (25) centrale s'étendant en direction longitudinale du pli latéral (9), la zone de fixation (15) se divisant en une première zone de fixation (26) et en une deuxième zone de fixation (27) et le placement s'effectuant de sorte qu'au voisinage de l'extrémité de la zone de préhension (14) fixée sur le pli latéral (9), la première zone de fixation (26) s'étende vers la zone du film (2) prévue pour former la paroi avant (3) et qu'au voisinage de l'extrémité de la zone de préhension (14) fixée sur le pli latéral (9), la deuxième zone de fixation (27) s'étende vers la zone prévue pour former la paroi arrière (4).

11. Procédé selon la revendication 10, l'étape du placement des moyens de manoeuvre (13) dans le pli latéral (9) comportant
- une création d'une encoche (28) sur une position dans le film (2), laquelle position correspond à une ligne de pliage (25) centrale du pli latéral (9) s'étendant en direction longitudinale du pli latéral (9) confectionné et
- un positionnement des moyens de manoeuvre (13) dans l'encoche (28), de sorte que la zone de préhension (14) saillisse hors de l'encoche (28), en direction de la face extérieure (10) et que la zone de fixation (26, 27) saillisse hors de l'encoche (28), en direction de la face intérieure (16), la zone de fixation (26, 27) se divisant en une première zone de fixation (26) et en une deuxième zone de fixation (27) et
- une fixation des deux zones de fixation (26, 27) sur la face intérieure (16) du film (2), en fixant la première zone de fixation (26) et la deuxième zone de fixation (27) en direction opposée par rapport à l'encoche (28).
